# EUROPÄISCHE PATENTSCHRIFT

(11) **EP 4 142 545 B1**
(45) Veröffentlichungstag und Bekanntmachung des Hinweises auf die Patenterteilung: **19.11.2025**
(21) Anmeldenummer: 21755440.1
(22) Anmeldetag: 03.08.2021
(51) Int. Cl.: A47C 20/04

(54) **ELEKTROMOTORISCH VERSTELLBARE STÜTZEINRICHTUNG**
SUPPORTING DEVICE ADJUSTABLE BY MEANS OF AN ELECTRIC MOTOR
DISPOSITIF DE SUPPORT RÉGLABLE AU MOYEN D'UN MOTEUR ÉLECTRIQUE

(30) Priorität: 12.08.2020 DE 202020104670 U; 27.08.2020 DE 202020104959 U; 01.04.2021 DE 102021108345; 01.04.2021 DE 202021101760 U
(43) Veröffentlichungstag der Anmeldung: 08.03.2023
(73) Patentinhaber: de Werth Group AG, 8002 Zürich (CH)
(72) Erfinder: DEWERT, Eckhart, 8638 Goldingen (CH)
(74) Vertreter: Hoefer & Partner Patentanwälte mbB
(86) Internationale Anmeldenummer: PCT/EP2021/071672
(87) Internationale Veröffentlichungsnummer: WO 2022/033928

(56) Entgegenhaltungen:
- CH-A5- 587 035
- US-A1- 2003 052 238
- US-A1- 2006 022 500
- US-A1- 2017 332 798

## Beschreibung

Die Erfindung betrifft einen elektromotorisch verstellbare Stützeinrichtung zum Abstützen einer Polsterung eines Sitz- und/oder Liegemöbels, insbesondere einer Matratze eines Bettes.

Zur Verstellung beispielsweise von Lattenrosten sind sogenannte Doppelantriebe bekannt, die ein als separates, mit dem Lattenrost verbindbares Bauteil ausgebildetes Gehäuse aufweisen, in dem zwei Verstelleinheiten aufgenommen sind, von denen die eine beispielsweise zur Verstellung eines Rückenstützteiles und die andere zur Verstellung eines Beinstützteiles des Lattenrostes dient. Die Verstelleinheiten sind bei den bekannten Doppelantrieben als Spindelantrieb ausgebildet, wobei die antriebstechnische Ankopplung an ein zu verstellendes Stützteil über einen Anlenkhebel erfolgt, der drehfest mit einer Schwenkwelle verbunden ist, die dem zu verstellenden Stützteil zugeordnet ist. Zum Verstellen des Stützteiles drückt die Spindelmutter des Spindeltriebes gegen den Anlenkhebel, so dass die Schwenkwelle und damit das Stützteil verschwenkt. Derartige Doppelantriebe sind beispielsweise durch EP 0 372 032 A1 und DE 38 42 078 A1 bekannt.

Durch DE 100 17 979 C2 ist ein als Doppelantrieb ausgebildeter Möbelantrieb bekannt, bei dem jede Verstelleinheit eine elektromotorisch angetriebene Aufwickelvorrichtung für ein seil-, band- oder kettenförmiges Zugmittel aufweist, das nach Art eines Flaschenzuges mit einem Schwenkhebel verbunden ist, der drehfest mit einer Schwenkwelle verbunden ist, die ihrerseits mit einem zu verstellenden Stützteil in Wirkungsverbindung steht.

Nach einem ähnlichen Wirkungsprinzip arbeitende Möbelantriebe sind auch durch DE 34 09 223 C2, DE 198 43 259 C1 und EP 1 020 171 A1 bekannt.

Nach unterschiedlichen Wirkungsprinzipien arbeitende Doppelantriebe sind ferner durch DE 298 11 566 U1 und DE 297 14746 U1 bekannt.

Durch DE 39 00 384 A1 ist ein verstellbarer Lattenrost bekannt, bei dem die Verstellung eines Kopf- oder Beinstützteiles des Lattenrostes mittels eines Pneumatikzylinders erfolgt.

Durch DE 296 02 947 U1 ist ein Gasfederverstellbeschlag für Lattenroste bekannt, wobei zum Betätigen der Gasfeder ein Seilzug vorgesehen ist.

Durch DE 31 03 922 A1 ist ein Lattenrost bekannt, bei dem die Verstellung beispielsweise eines Oberkörperstützteiles über einen Scheibenwischermotor und eine Hubschere erfolgt.

Durch EP 1 294 255 B1 ist ein Doppelantrieb bekannt, bei dem die Kraftübertragung von einem linear beweglichen Antriebselement auf einen Schwenkhebel, der mit einer mit einem zu verstellenden Stützteil in Wirkungsverbindung stehende Schwenkwelle in Wirkungsverbindung steht, über einen Flaschenzug erfolgt. Ähnliche Möbelantriebe sind auch durch FR 2 727 296 A, DE 34 09 223 C2, DE 198 43 259 C1, GB 2 334 435 A und US 5 528 948 A bekannt.

CH 587 035 A5 offenbart ein Gestell für Betten, Liege- oder Sitzmöbel, bei welchem eine gegenüber einem Basisteil schwenkfähig angeordnete Stützeinrichtung mittels eines Gewindetriebs verstellt werden kann. Weitere relevante Dokumente des Standes der Technik, die zum Verständnis der Erfindung beitragen, werden im Folgenden zitiert: US2017332798A1 und US2003/052238A1.

Darüber hinaus sind Lattenroste bekannt, bei denen die Verstelleinrichtung zur Verstellung eines Stützteiles teilweise oder vollständig in einen Grundkörper des Lattenrostes integriert ist. In diesem Sinne zeigt und beschreibt DE 199 62 541 C2 eine motorisch verstellbare Stützeinrichtung, die ein zueinander parallele Längsholme aufweisendes erstes Stützteil aufweist, das bei der aus der Druckschrift bekannten Stützeinrichtung durch ein ortsfestes mittleres Stützteil gebildet ist. Die bekannte Stützeinrichtung weist ferner weitere Stützteile auf, die durch Antriebsmittel relativ zu dem ersten Stützteil verstellbar sind. Bei der aus der Druckschrift bekannten Stützeinrichtung ist ein erster Längsholm des ersten Stützteiles zur Aufnahme der Antriebsmittel als Hohlprofil ausgebildet, wobei der gesamte Antrieb einschließlich eines Antriebsmotors in dem hohlen Längsholm auf genommen ist. Aufgrund dessen steht der Antriebsmotor in Vertikalrichtung des ersten Längsholmes nicht über denselben hervor, so dass die aus der Druckschrift bekannte Stützeinrichtung eine äußerst geringe Bauhöhe aufweist. Eine ähnliche Stützeinrichtung ist auch durch DE 100 46 751 A1 Durch WO 96/29970 ist eine motorisch verstellbare Stützeinrichtung für eine Matratze eines Bettes bekannt, die mehrere in Längsrichtung der Stützeinrichtung aufeinanderfolgende Stützteile aufweist, die durch Antriebsmittel relativ zu einem ersten Stützteil verschwenkbar sind. Die Stützteile sind an einem äußeren Rahmen gelagert, dessen Profilhöhe wesentlich größer ist als die Profilhöhe der Stützteile. Bei der aus der Druckschrift bekannten Stützeinrichtung sind Teile des äußeren Rahmens als Hohlprofil ausgebildet, wobei in dem Hohlprofil Teile des Antriebsmittels zur Verstellung der Stützteile relativ zueinander aufgenommen sind. Der Antriebsmotor ist an einer Innenseite eines Teiles des äußeren Rahmens angeordnet.

Durch EP 0 788 325 B1) ist eine motorisch verstellbare Stützeinrichtung für eine Matratze eines Bettes bekannt, die ein einen Längsholm aufweisendes erstes Stützteil und wenigstens ein zweites Stützteil aufweist, das durch Antriebsmittel relativ zu dem ersten Stützteil verschwenkbar ist. Bei der bekannten Stützeinrichtung ist der Antriebsmotor außerhalb der Grundfläche der Stützeinrichtung angeordnet und an einer rahmenartigen Verlängerung des ersten Stützteiles befestigt.

Durch EP 1 633 219 B1 ist ein Lattenrost bekannt, bei der in einem hohlen Längsholm Teile der Verstelleinrichtung aufgenommen sind, während der Antriebsmotor außerhalb des Längsholmes angeordnet ist und durch eine Ausnehmung hindurch mit den in dem Längsholm aufgenommenen Teilen der Verstelleinrichtung in Antriebsverbindung steht.

Durch WO 2008/113401 ist ein zum Verstellen einer Schublade relativ zu einem Korpus eines Schrankes vorgesehener Möbelantrieb bekannt, bei dem die Verstellung der Schublade über eine biegsame Zahnstange erfolgt, die in Eingriff mit einem Zahnrad steht. EP 2 792 277 B2 offenbart einen elektromotorischen Möbelantrieb.

Der aus der Druckschrift bekannte Möbelantrieb weist mit Gehäuse auf, in dem ein linear bewegliches Abtriebsorgan angeordnet ist, das mit einem Elektromotor in Antriebsverbindung steht und das im Betriebszustand des Möbelantriebs mit dem Zugseil des Bowdenzuges in Wirkungsverbindung steht zum Ausüben einer Zugkraft auf das Zugseil, wobei das Gehäuse einen ersten Befestigungspunkt zur Festlegung der Ummantelung des Bowdenzuges aufweist.

Dem aus der Druckschrift bekannten Möbelantrieb liegt der Gedanke zugrunde, die Kraftübertragung von einer elektromotorischen Antriebseinheit, die beispielsweise zum Verstellen von Stützteilen eines Lattenrostes relativ zueinander dient, auf das zu verstellende Stützteil über einen Bowdenzug mit einem Zugseil und einer Ummantelung zu bewirken. Der aus der Druckschrift bekannte Möbelantrieb löst sich damit von den bisher beispielsweise bei Lattenrosten bekannten Konzepten der Kraftübertragung und stellt das aus anderen technischen Bereichen, beispielsweise von Bremsen und Gangschaltungen von Fahrrädern, Gas- und Kupplungszügen bei Motorrädern und aus der KFZ-Technik bekannte Prinzip eines Bowdenzuges für Möbelantriebe bereit. Aus dieser Konstruktion ergeben sich wesentliche technische Vorteile, indem die Freiheiten hinsichtlich der Anordnung des Möbelantrieb relativ zu den zu verstellenden Stützteilen wesentlich erhöht sind, sich ein entsprechender Möbelantrieb kompakt und mit einer geringen Bauhöhe realisieren lässt und darüber hinaus einfach im Aufbau und robust ist. EP 3 009 052 A1 offenbart eine elektromotorische verstellbare Stützeinrichtung. Die aus der Druckschrift bekannte Stützeinrichtung weist Basisteil, ein Stützteil, das um eine Stützteilschwenkachse verschwenkbar mit dem Basisteil verbunden ist und eine elektromotorische Antriebseinrichtung auf, die zur Schwenkverstellung des Stützteils relativ zu dem Basisteil mit dem Basisteil und dem Stützteil in Wirkungsverbindung steht, wobei das Basisteil und das Stützteil derart ausgebildet sind und derart mit der Antriebseinrichtung in Wirkungsverbindung stehen, dass das Stützteil zwischen einer unverstellten Ausgangsposition, in der der Stützteil flach auf dem Basisteil aufliegt, und einer Endposition der Verstellbewegung verstellbar ist, in der das Stützteil winkelig zu dem Basisteil angeordnet ist.

Der Erfindung liegt die Aufgabe zugrunde, eine elektromotorisch verstellbare Stützeinrichtung bereitzustellen, die gegenüber der bekannten Stützeinrichtung weiter verbessert ist.

Diese Aufgabe wird durch die im Anspruch 1 angegebene Erfindung gelöst.

Die Erfindung stellt eine elektromotorisch verstellbare Stützeinrichtung bereit, die einfach und robust aufgebaut ist und zur Aufbringung großer Verstellkräfte geeignet ist.

Vorteilhafte und zweckmäßige Weiterbildungen der Erfindung sind in den Unteransprüchen genannt.

Es zeigt:
- Fig. 1.1 bis 1.9: in verschiedenen Perspektivansichten ein erstes Ausführungsbeispiel einer erfindungsgemäßen Stützeinrichtung,
- Fig.2: in einer Perspektivansicht ein zweites Ausführungsbeispiel einer erfindungsgemäßen Stützeinrichtung,
- Fig. 3: in einer Perspektivansicht ein drittes Ausführungsbeispiel einer erfindungsgemäßen Stützeinrichtung,
- Fig. 4.1 bis 4.5: in verschiedenen Perspektivansichten ein viertes Ausführungsbeispiel einer erfindungsgemäßen Stützeinrichtung,
- Fig. 5.1 und 5.2: in zwei Perspektivansichten ein fünftes Ausführungsbeispiel einer erfindungsgemäßen Stützeinrichtung,
- Fig. 6.1 bis 6.5: in verschiedenen Perspektivansichten ein sechstes Ausführungsbeispiel einer erfindungsgemäßen Stützeinrichtung,
- Fig. 7.1 bis 7.4: in verschiedenen Perspektivansichten ein siebtes Ausführungsbeispiel einer erfindungsgemäßen Stützeinrichtung,
- Fig. 8.1 bis 8.5: in verschiedenen Perspektivansichten ein achtes Ausführungsbeispiel einer erfindungsgemäßen Stützeinrichtung,
- Fig. 9.1 bis 9.8: in verschiedenen Perspektiv- und Schemaansichten ein sechstes Ausführungsbeispiel einer erfindungsgemäßen Stützeinrichtung und
- Fig. 10.1 bis 10.7: in verschiedenen Perspektiv- und Schemaansichten ein sechstes Ausführungsbeispiel einer erfindungsgemäßen Stützeinrichtung.

In den Figuren der Zeichnung sind gleiche bzw. sich entsprechende Bauteile mit den gleichen Bezugszeichen versehen.

Aus Gründen der Darstellung und zur Vereinfachung der Erläuterung sind in einzelnen Figuren der Zeichnung einzelne Bauteile weggelassen. Die weggelassenen Bauteile sind in den betreffenden Figuren gedanklich sind entsprechend zu ergänzen.

Nachfolgend wird unter Bezugnahme auf Fig. 1.1 bis Fig. 1.9 ein erstes Ausführungsbeispiel einer erfindungsgemäßen Stützeinrichtung näher erläutert.

In Fig. 1.1 bis Fig. 1.9 ist ein erstes Ausführungsbeispiel einer erfindungsgemäßen elektromotorisch verstellbaren Stützeinrichtung 2 zum Abstützen einer Polsterung eines Sitz- und/oder Liegemöbels, insbesondere einer Matratze eines Bettes, dargestellt. Zur Vereinfachung der Darstellung ist die Polsterung in der Zeichnung nicht gezeigt. Die Art und Weise, wie eine entsprechende Polsterung mittels einer Stützeinrichtung abgestützt wird, ist im Fachmann allgemein bekannt und wird daher hier nicht näher erläutert.

Fig. 1.1 zeigt die Stützeinrichtung 2 in einer unverstellten Ausgangsposition der Verstellbewegung, während Fig. 1.2 die Stützeinrichtung 2 in einer Endposition der Verstellbewegung darstellt.

Die Stützeinrichtung 2 weist ein Basisteil 4 und ein Stützteil 6 auf, das um eine Stützteilschwenkachse 8 (vgl. Fig. 1.4) verschwenkbar mit dem Basisteil 4 verbunden ist. Die Stützeinrichtung 2 ist insbesondere für eine Nachrüstung einer ab Werk nicht elektromotorisch verstellbaren Stützeinrichtung, beispielsweise eines Lattenrostes eines Bettes, mit der Funktionalität einer elektromotorischen Verstellung geeignet. Besonders geeignet ist die erfindungsgemäße Stützeinrichtung 2 auch für eine temporäre Ausrüstung oder dauerhafte Nachrüstung eines Pflege- oder Hotelbettes, um diesem die Funktionalität einer elektromotorischen Verstellung zu geben. Der grundsätzliche Aufbau und die Verwendungsmöglichkeiten einer entsprechenden Stützeinrichtung sind durch EP 3 009 052 A2 bekannt, auf die an dieser Stelle verwiesen wird und deren Inhalt hiermit durch Bezugnahme vollständig in die vorliegende Anmeldung aufgenommen wird.

Die Stützeinrichtung 2 weist ferner eine elektromotorische Antriebseinrichtung 10 auf, die zur Schwenkverstellung des Stützteils 6 relativ zu dem Basisteil 4 mit dem Basisteil 4 und dem Stützteil 6 in Wirkungsverbindung steht. Das Basisteil 4 und das Stützteil 6 sind derart ausgebildet und stehen derart mit der Antriebseinrichtung 10 in Wirkungsverbindung, dass das Stützteil 6 zwischen einer unverstellten Ausgangsposition (vgl. Fig. 1.1), in der das Stützteil 6 flach auf dem Basisteil 4 aufliegt, und einer Endposition der Verstellbewegung verstellbar ist, in der das Stützteil winkelig zu dem Basisteil 4 angeordnet ist (vgl. Fig. 1.2).

Das Stützteil 6 trägt auf seiner Oberseite Federelemente, auf denen sich bei Benutzung der Stützeinrichtung 2 eine Polsterung, beispielsweise eine Matratze eines Bettes, abstützt. Die Federelemente sind bei dem dargestellten Ausführungsbeispiel durch Federelemente aus Kunststoff gebildet, von denen in Fig. 1.1 und Fig. 1.2 exemplarisch lediglich ein Federelement mit dem Bezugszeichen 12 versehen ist.

Zur näheren Erläuterung des Aufbaus des Basisteils 4 und des Stützteil 6 sind in Fig. 1.3, die Fig. 1.1 entspricht und die Stützeinrichtung 2 in der unverstellten Ausgangsposition zeigt, und Fig. 1.4, die Fig. 1.2 entspricht und die Stützeinrichtung 2 in der Endposition der Verstellbewegung zeigt, die Federelemente 12 weggelassen.

Insbesondere aus Fig. 1.4 ist ersichtlich, dass das Stützteil 6 Längsholme 14, 16 aufweist, während das Basisteil 4 Längsholme 18, 20 aufweist, die über einen Querholm 22 miteinander verbunden sind.

Erfindungsgemäß weist die Antriebseinrichtung 10 wenigstens einen Antriebstrang auf, durch den die Antriebseinrichtung 10 in Antriebsverbindung mit einem entlang einer linearen Achse translatorisch beweglichen Verstellelement steht, derart, dass das Verstellelement mittels der Antriebseinrichtung zwischen einer Ausgangsposition, die der unverstellten Ausgangsposition des Stützteils entspricht, und einer Endposition, die der Endposition der Verstellbewegung entspricht, beweglich ist. Bei dem dargestellten Ausführungsbeispiel sind zwei Antriebsstränge vorhanden, nämlich ein den Längsholmen 14, 18 zugeordneter Antriebsstrang 24 und ein den Längsholmen 16, 20 zugeordneter Antriebsstrang 26. Nachfolgend wird ausschließlich der Antriebsstrang 26 näher erläutert. Der Antriebsstrang 24 ist entsprechend aufgebaut.

Der Antriebsstrang 26 weist ein translatorisch entlang einer linearen Achse bewegliches Abtriebsorgan 28 auf, das bei diesem Ausführungsbeispiel durch einen Schieber gebildet ist, der in einer Linearführung 30 geführt ist, die durch den Längsholm 20 definiert ist, der durch ein U-Profil gebildet ist. In dem U-Profil ist der Schieber in Längsrichtung des Längsholmes 20 translatorisch entlang einer linearen Achse beweglich, die in Längsrichtung des Längsholmes 20 verläuft.

Die elektromotorische Antriebseinrichtung 10 ist bei diesem Ausführungsbeispiel durch einen Möbelantrieb unter Verwendung eines Bowdenzuges mit einem Zugseil und einer Ummantelung gebildet. Ein entsprechender Möbelantrieb ist aus EP 2 792 277 B2 bekannt, deren Inhalt hiermit durch Bezugnahme vollständig in die vorliegende Anmeldung aufgenommen wird. Zur Vereinfachung der Darstellung ist der Bowdenzug in Fig. 1.1 bis Fig. 1.9 nicht dargestellt.

Das Abtriebsorgan 28 ist mit einem beweglichen Teil des Bowdenzuges verbunden, sodass es sich bei Betätigung des Möbelantriebs translatorisch entlang der linearen Achse bewegt.

Bei dem beweglichen Teil des Bowdenzuges kann es sich um das Zugseil des Bowdenzuges handeln, während die Ummantelung ortsfest angeordnet ist. In kinematischer Umkehrung dessen kann es sich bei dem beweglichen Teil des Bowdenzuges jedoch auch um die Ummantelung handeln, während das Zugseil ortsfest angeordnet ist, wie aus EP 3 157 389 A1 bekannt.

Zur Verstellung des Stützteils 6 relativ zu dem Basisteil 4 ist ein Verstellelement 32 vorgesehen, das bei diesem Ausführungsbeispiel an das Abtriebsorgan 28 angeformt ist. Das Verstellelement 32 kann entsprechend der konstruktiven Auslegung der Stützeinrichtung 2 jedoch auch als separates, verschiebefest mit dem Antriebselement verbundenes Bauteil ausgebildet sein oder in anderer geeigneter Weise mit dem Abtriebsorgan 28 in Wirkungsverbindung stehen.

Erfindungsgemäß ist an einem der Teile (Basisteil 4, Stützteil 6) wenigstens ein keilartig wirkendes Hubführungselement 34 angeordnet, das derart geformt ist und mit dem Verstellelement 32 in Wirkungsverbindung steht oder bringbar ist, dass bei einer Relativbewegung zwischen dem Verstellelement 32 und dem Hubführungselement 34 entlang der linearen Achse das Stützteil 6 relativ zu dem Basisteil 4 um die Stützteilschwenkachse 8 verschwenkt wird.

Bei dem dargestellten Ausführungsbeispiel ist das keilartig wirkende Hubführungselement 34 an dem Stützteil angeordnet und zwar im Bereich der Stützteilschwenkachse 8 (vgl. insbesondere Fig. 1.5)

Entsprechend der Anordnung an dem in der Linearführung 30 geführten Abtriebsorgan 28 ist also bei dem dargestellten Ausführungsbeispiel das Verstellelement 32 an dem Basisteil 4 angeordnet.

Bei dem dargestellten Ausführungsbeispiel ist das Verstellelement 32 nasenartig und über das Basisteil 4 in Richtung auf der Stützteil 6 hervorragend ausgebildet, wie dies insbesondere aus Fig. 1.9 in Bezug auf das Verstellelement 32' des Antriebsstranges 24 ersichtlich ist.

In der Ausgangsposition der Verstellbewegung ist das Verstellelement 32 in einer an dem Stützteil 6 gebildeten Ausnehmung aufgenommen, deren Innenwandung eine Anlagefläche für das Verstellelement 32 bildet, deren Querschnitt sich in Richtung auf die Stützteilschwenkachse 8 verjüngt, derart, dass das Stützteil 6 bei einer translatorischen Bewegung des Verstellelements 32 in Richtung auf die Stützteilschwenkachse 8 um die Stützteilschwenkachse 8 verschwenkbar ist oder verschwenkt wird.

Bei dem dargestellten Ausführungsbeispiel ist das Hubführungselement 34 durch ein mit dem Längsholm 20 des Stützteils 6 verbundenes Formteil gebildet, dessen dem Basisteil 4 zugewandte Seite die Ausnehmung und Anlagefläche für das Verstellelement 32 bildet, wie insbesondere aus Fig. 1.8 ersichtlich ist.

Zur Verstellung des Stützteiles 6 relativ zu dem Basisteil 4 wird das Verstellelement sich in Anlage an dem Hubführungselement 34 befindend relativ zu demselben translatorisch bewegt, wobei das Hubführungselement 34 derart ausgebildet bzw. geformt ist und derart mit dem Verstellelement 32 in Wirkungsverbindung steht, dass bei einer translatorischen Relativbewegung zwischen dem Verstellelement 32 und dem Hubführungselement 34 das Stützteil 6 relativ zu dem Basisteil 4 um die Stützteilschwenkachse 8 verschwenkt wird.

In der in Fig. 1.1 und Fig. 1.3 dargestellten unverstellten Ausgangsposition der Verstellbewegung liegt das Stützteil 6 flach auf dem Basisteil 4 auf, wobei das nasenartige Verstellelement 32 in der durch das Hubführungselement 34 definierten Ausnehmung über die Oberseite des Stützteils 6 hervorragend aufgenommen ist.

Ausgehend von dieser Ausgangsposition wird der Möbelantrieb (elektromotorische Antriebseinrichtung 10) so betätigt, dass sich das Verstellelement 32 entlang der Linearführung 30 translatorisch in der Zeichnung nach rechts bewegt. Während dieser Relativbewegung liegt das Verstellelement 32 an der Unterseite des Hubführungselements 34 an, sodass aufgrund der Form des Hubführungselementes 34 das Stützteil 6 relativ zu dem Basisteil 4 um die Stützteilschwenkachse 8 verschwenkt wird, bis die in Fig. 1.2 und Fig. 1.4 dargestellte Endposition der Verstellbewegung erreicht ist, in der das Stützteil 6 relativ zu den Basisteil 4 winkelig angeordnet und maximal verstellt ist.

Fig. 1.5 zeigt die Stützeinrichtung 2 in gleicher Darstellung wie Fig. 1.4 und verdeutlicht das Zusammenwirken des Verstellelements 32 mit dem Hubführungselement 34.

Fig. 1.6 zeigt in gegenüber Fig. 1.5 vergrößertem Maßstab eine Einzelheit aus Fig. 1.5 im Bereich des Verstellelements 32 und des Hubführungselements 34.

In Fig. 1.7 ist unter Weglassung der übrigen Bestandteile des Stützteils 6 des Hubführungselement 34 im Zusammenwirken mit dem Verstellelement 32 dargestellt.

In Fig. 1.8 ist zusätzlich noch der Längsholm 20 weggelassen.

Die Rückstellung des Stützteils 6 zurück in die Ausgangsposition relativ zu dem Basisteil 4 erfolgt bei eingeschalteter Antriebseinrichtung, jedoch unter der Gewichtskraft der auf dem Stützteil 6 aufliegenden Polsterung sowie ggf. unter der zusätzlichen Gewichtskraft einer auf der Polsterung ruhenden Person.

Die erfindungsgemäße Stützeinrichtung 2 ist einfach und robust im Aufbau und zur Aufbringung großer Verstellkräfte geeignet, die beispielsweise dann erforderlich sind, wenn das Stützteil 6 unter der Last einer auf der durch die Stützeinrichtung 2 abgestützten Polsterung ruhenden Person verstellt wird.

Die Betätigung der den Antriebssträngen 24, 26 zugeordneten Bowdenzüge kann grundsätzlich durch separate Möbelantriebe erfolgen, die steuerungstechnisch synchronisiert sind. Die Betätigung erfolgt jedoch zur Vereinfachung des Aufbaus vorzugsweise durch einen gemeinsamen Möbelantrieb, der beide Bowdenzüge synchron betätigt, wie dies beispielsweise aus EP 2 792 277 B1 bekannt ist. Auf diese Weise ist eine Verwendung des Stützteils 6 während der Verstellung zuverlässig vermieden.

Bei dem dargestellten Ausführungsbeispiel erfolgt der Antrieb über 2 den Längsholmen 14, 18 bzw. 16, 20 zugeordnete Antriebsstränge. Unter Beibehaltung des erfindungsgemäßen Grundprinzips kann auch ein einzelner Antriebsstrang verwendet werden, der in der Längsmittelebene des Stützteils 6 bzw. Basisteils 4 angeordnet ist.

Unter einer keilartigen Wirkung wird erfindungsgemäß verstanden, dass das betreffende Bauteil die Funktion eines Keils bzw. einer schiefen Ebene ausführt, unabhängig von seiner Form und Gestaltung.

In Fig. 2 ist ein zweites Ausführungsbeispiel einer erfindungsgemäßen Stützeinrichtung 2 dargestellt. Während bei dem Ausführungsbeispiel gemäß Fig. 1.1 bis Fig. 1.9 die Ummantelung des Bowdenzuges das bewegliche Teil bildet, das mittels des Möbelantriebs bewegt wird, ist bei dem Ausführungsbeispiel gemäß Fig. 2 das Zugseil des Bowdenzuges das bewegliche Teil. Wie aus Fig. 2 ersichtlich ist, ist der in Fig. 2 mit dem Bezugszeichen 36 versehene Bowdenzug im Bereich der Stützteilschwenkachse 8 aus der Stützeinrichtung 2 heraus zu dem nicht dargestellten Möbelantrieb, der die elektromotorische Antriebseinrichtung 10 bildet, geführt.

In Fig. 3 ist ein drittes Ausführungsbeispiel einer erfindungsgemäßen Stützeinrichtung 2 dargestellt, dass sich von dem Ausführungsbeispiel gemäß Fig. 2 dadurch unterscheidet, dass die Federelemente durch Federhölzer gebildet sind, von denen in Fig. 3 beispielshalber ein Federholz mit dem Bezugszeichen 38 versehen ist.

In Fig. 4.1 bis Fig. 4.5 ist ein viertes Ausführungsbeispiel einer erfindungsgemäßen Stützeinrichtung dargestellt, das sich von den vorhergehenden Ausführungsbeispielen zunächst dadurch unterscheidet, dass anstelle von zwei quer zur Längsrichtung der Stützeinrichtung 2 zueinander beabstandeten Antriebssträngen ein einzelner Antriebsstrang 26 vorgesehen ist, der zwischen einem einzelnen Längsholm 20 des Basisteils 4 und einem einzelnen Längsholm 16 des Stützteils 6 wirksam ist.

Ferner unterscheidet sich das Ausführungsbeispiel gemäß Fig. 4.1 bis Fig. 4.5 von den vorhergehenden Ausführungsbeispielen dadurch, dass in dem Antriebsstrang zwischen dem Basisteil 4 und dem Stützteil 6 eine Hebelanordnung 40 angeordnet ist. Bei dem dargestellten Ausführungsbeispiel weist die Hebelanordnung 40 eine als Verstellelement im Sinne der Erfindung fungierende Aufstellhebelanordnung 42 mit wenigstens einem Aufstellhebel auf.

Fig. 4.1 bis Fig. 4.3 stellen die Stützeinrichtung 2 in der Endposition der Verstellbewegung dar, wobei in Fig. 4.2 und 4.3 aus Gründen der Veranschaulichung verschiedene Bauteile weggelassen sind.

Fig. 4.4 und Fig. 4.5 stellen die Stützeinrichtung in der unverstellten Ausgangsposition der Verstellbewegung dar, wobei auch in Fig. 4.4 und Fig. 4.5 aus Gründen der Veranschaulichung verschiedene Bauteile weggelassen sind.

Im Einzelnen weist Aufstellhebelanordnung 42 (vgl. insbesondere Fig. 4.5) einen ersten Auf Stellhebel 44 auf, dessen eines Ende gelenkig und um eine erste Gelenksachse 46 mit dem Abtriebsorgan 28 verbunden ist und dessen anderes Ende gelenkig und um eine zweite Gelenksachse 48 mit einem Ende eines zweiten Aufstellhebels 50 verbunden ist, dessen freies Ende mit einem keilartig wirkenden Hubführungselement 52 in Wirkungsverbindung steht.

Die Wirkungsverbindung zwischen dem zweiten Aufstellhebel 50 und dem Hubführungselement 52 ist derart ausgestaltet, dass ausgehend von der unverstellten Ausgangsposition der Verstellbewegung (vgl. Fig. 4.4) in einer ersten kinematischen Phase die Aufstellhebel 44, 50 unaufgestellt eine translatorische Bewegung ausführen, wobei die Aufstellhebel 44, 50 in der Linearführung 30 geführt sind und das freie Ende des zweiten Aufstellhebels 50 mit dem Hubführungselement 52 zusammenwirkt zum Verschwenken des Stützteils 6 relativ zu dem Basisteil 4, und dass in einer zweiten kinematischen Phase das freie Ende des zweiten Aufstellhebels 50 gegen einen Anschlag läuft, sodass sich die Aufstellhebel 44, 50 um die zweite Gelenkachse 48 relativ zueinander verschwenkend aufstellen, wobei das Stützteil 6 relativ zu dem Basisteil 4 weiter um die Stützteilschwenkachse 8 verschwenkt, bis die Endposition der Verstellbewegung erreicht ist.

Insbesondere aus Fig. 4.5 ist ersichtlich, dass das Hubführungselement 52 einen sich entlang der linearen Achse des Verstellelements wenigstens abschnittsweise erweiternden Querschnitt aufweist.

Dabei ist das Hubführungselement 52 derart geformt, dass sich sein Querschnitt entlang der linearen Achse derart erweitert, dass sich das Verstellelement im Bereich der Ausgangsposition der Verstellbewegung in Anlage an einem Abschnitt geringeren oder minimalen Querschnitts des Hubführungselements 52 und im Bereich der Endposition der Verstellbewegung in Anlage an einem Abschnitt größeren oder maximalen Querschnitts des Hubführungselements 52 befindet. Wie insbesondere aus Fig. 4.5 ersichtlich ist, ist das Hubführungselement 52 bei dem dargestellten Ausführungsbeispiel keilförmig ausgebildet, wobei sich sein Querschnitt in Richtung auf die Stützteilschwenkachse 8, also in der Richtung, in der sich die als Verstellelement fungierende Aufstellhebelanordnung 42 bei Verstellung von der Ausgangsposition in die Endposition bewegt, hin erweitert.

Entsprechend den jeweiligen konstruktiven Gegebenheiten und Anforderungen kann das Hubführungselement 52 auch derart geformt sein, dass sich sein Querschnitt wenigstens abschnittsweise bogenförmig oder rampenartig erweitert. Auch eine beliebige Kombination von bogenförmigen und geraden Querschnittsabschnitten ist möglich. Die Kinematik der Verstellbewegung ist durch die Querschnittsform des Hubführungselements 52 definiert. Dies gilt auch für die zuvor erläuterten und die weiter unten näher erläuterten weiteren Ausführungsbeispiele der Erfindung.

Die als Verstellelement fungierende Aufstellhebelanordnung 42 ist in Entsprechung zu dem Ausführungsbeispiel gemäß Fig. 1.1 bis Fig. 1.9 in einer durch das U-Profil des Längsholmes 18 gebildeten Linearführung 30 geführt.

Ausgehend von der in Fig. 4.4 dargestellten Ausgangsposition der Verstellbewegung wird der dem Verstellelement zugeordnete Möbelantrieb (elektromotorische Antriebseinrichtung) so betätigt, dass sich die Aufstellhebelanordnung 42 in der Linearführung 30 unaufgestellt in der Zeichnung nach rechts bewegt. Hierbei unterläuft das freie Ende des zweiten Aufstellhebels 2 das Hubführungselement 52, sodass das Hubführungselement um die Stützteilschwenkachse 8 in der Zeichnung im Uhrzeigersinn verschwenkt wird. Dadurch wird das Stützteil 6 in der gewünschten Weise relativ zu dem Basisteil 4 verschwenkt. Dadurch, dass zu Beginn der Verstellbewegung das freie Ende des zweiten Aufstellhebels 50 das Hubführungselement 52 unterläuft, wird der Totpunkt der bei der Verstellung des Stützteils 6 überwunden.

Am Ende der ersten kinematischen Phase läuft das freie Ende des zweiten Aufstellhebels 50 gegen das als Anschlag fungierende Ende der Linearführung 30, sodass sich die Aufstellhebel 44, 50 um die zweite Gelenksachse 2 relativ zueinander verschwenkend aufstellen, wodurch das Stützteil 6 weiter um die Stützteilschwenkachse 8 verschwenkt wird, bis die in Fig. 4.1 dargestellte Endposition der Verstellbewegung erreicht ist.

Wie insbesondere aus Fig. 4.5 ersichtlich ist, kann an dem freien Ende des zweiten Aufstellhebels 50 eine Rollenanordnung 54 vorgesehen sein, um die Reibung der Aufstellhebelanordnung 42 in der Linearführung 30 zu verringern.

In Fig. 5.1 und Fig. 5.2 ist eine Abwandlung des vorhergehenden Ausführungsbeispiels dargestellt, die sich von demselben dadurch unterscheidet, dass die Aufstellhebel 44, 50 eine größere Länge haben. Auf diese Weise ist der Schwenkhub bei der Schwenkverstellung des Stützteils 6 relativ zu dem Basisteil 4 vergrößert und die Belastung der elektromotorischen Antriebseinrichtung verringert. Fig. 5.1 zeigt die Stützeinrichtung 2 in der Endposition der Verstellbewegung, während Fig.5.2 die Stützeinrichtung 2 in der unverstellten Ausgangsposition der Verstellbewegung darstellt.

In Fig. 6.1 bis 6.5 ist eine weitere Abwandlung des Ausführungsbeispiels gemäß Fig. 4.1 bis Fig. 4.5 dargestellt, das sich von denselben dadurch unterscheidet, dass die elektromotorische Antriebseinrichtung 10 nicht auf dem Funktionsprinzip eines Bowdenzuges beruht, sondern vielmehr auf dem Funktionsprinzip eines Spindeltriebs.

Die elektromotorische Antriebseinrichtung 10 weist einen Elektromotor 56 auf, der über ein Schneckengetriebe in Drehantriebsverbindung mit einer drehbar gelagerten Gewindespindel steht, auf der verdrehsicher und in Axialrichtung beweglich eine Spindelmutter 58 angeordnet ist. Entsprechende Spindeltriebe sind dem Fachmann aus dem Bereich der Möbelantriebe allgemein bekannt und werden daher hier nicht näher erläutert.

Die Spindelmutter 58 ist über sich in Längsrichtung der Linearführung 30 erstreckende Laschen 60, 62, die beispielsweise durch Blechstreifen gebildet sein können und zwischen denen die Gewindespindel aufgenommen ist, mit der Aufstellhebelanordnung 42 verbunden.

Ausgehend von der in Fig. 6.4 und Fig. 6.5 dargestellten Ausgangsposition der Verstellbewegung treibt der Elektromotor 56 die Gewindespindel derart an, dass sich die Spindelmutter 58 in der Zeichnung nach rechts bewegt. Die Schwenkverstellung des Stützteils 6 relativ zu dem Basisteil 4 erfolgt in zwei aufeinanderfolgenden kinematischen Phasen, wie dies für das Ausführungsbeispiel gemäß Fig. 4.1 bis Fig. 4.5 erläutert worden ist.

Dadurch, dass der Bowdenzugantrieb durch einen Spindeltrieb ersetzt worden ist, weist der Antriebsstrang 26 eine hohe Steifigkeit auf.

Es ist für den Fachmann ersichtlich, dass sowohl bei den zuvor beschriebenen als auch bei den nachfolgend näher erläuterten Ausführungsbeispielen ein Bowdenzugantrieb gegen einen Antrieb mit einem Spindeltrieb austauschbar ist.

In Fig. 7.1 bis Fig. 7.4 ist ein weiteres Ausführungsbeispiel einer erfindungsgemäßen Stützeinrichtung 2 unter Verwendung einer Hebelanordnung dargestellt. Bei dem dargestellten Ausführungsbeispiel weist die Hebelanordnung einen um eine ortsfeste Hebelschwenkachse 64 schwenkbar an dem Basisteil 4 gelagerten einzelnen Hebel 66 auf, dessen freies Ende eine Rolle 68 (vgl. Fig. 7.3) trägt, auf der das Stützteil 6 mit seiner Unterseite lose aufliegt.

An der Unterseite des Hebels 66 ist ein Hubführungselement 52 befestigt, das zur Verstellung des Stützteils 6 relativ zu dem Basisteil 4 mit einem Verstellelement zusammenwirkt, das bei diesem Ausführungsbeispiel als Rollenschlitten 68 ausgebildet ist (vgl. Fig. 7.4). Der Rollenschlitten 68 weist auf seiner der Linearführung 30 zugewandten Seite Rollen 70, 72 auf, auf denen er in der Linearführung 30 läuft. Auf seiner dem Hubführungselement 52 zugewandten Seite weist der Rollenschlitten 68 eine weitere Rolle 74 auf, mit der der Rollenschlitten 68 während der Verstellbewegung in Anlage an dem Hubführungselement 52 gelangt.

Wie aus Fig. 7.4 ersichtlich ist, weist das Hubführungselement 52 eine langgestreckte keilartiges und sich im Querschnitt zu der Hebelschwenkachse 64 hin erweiternde Anlagefläche auf.

Der Rollenschlitten 68 steht in Zugverbindung mit einem beweglichen Teil eines Bowdenzuges eines Bowdenzugantriebs.

Fig. 7.1 zeigt die Stützeinrichtung 2 in der Endposition der Verstellbewegung, während Fig. 7.2 bis Fig. 7.4 die Stützeinrichtung in der Ausgangsposition zeigen. Ausgehend von dieser Ausgangsposition wird der Bowdenzugantrieb so betätigt, dass der Rollenschlitten 68 in der Linearführung 30 in der Zeichnung nach links gezogen wird. Hierbei unterfährt der Rollenschlitten 68 das Hubführungselement 52, sodass der Hebel 66 in Fig. 7.1 entgegen dem Uhrzeigersinn verschwenkt wird. Hierdurch wird das lose auf dem freien Ende des Hebels 66 aufliegende Stützteil 6 im Uhrzeigersinn verschwenkt, bis die in Fig. 7.1 dargestellte Endposition der Verstellbewegung erreicht ist.

In Fig. 8.1 bis Fig. 8.5 ist eine Abwandlung des vorhergehenden Ausführungsbeispieles dargestellt, die sich von demselben dadurch unterscheidet, dass anstelle eines Bowdenzugantriebs ein Spindeltrieb 57 mit einer Spindelmutter 58 vorgesehen ist, die auf einer Gewindespindel 76 angeordnet ist.

Fig. 8.1 zeigt die Stützeinrichtung 2 in der Endposition der Verstellbewegung, während Fig. 8.2 bis Fig. 8.5 die Stützeinrichtung 2 in der Ausgangsposition der Verstellbewegung zeigen. Dabei sind aus Gründen der Veranschaulichung in den Figuren 8.2 bis 8.4 verschiedene Bauteile der Stützeinrichtung 2 weggelassen. Fig. 8.5 zeigt das bei dem Ausführungsbeispiel verwendete Hubführungselement 52 für sich genommen.

Insbesondere aus Fig. 8.4 ist ersichtlich, dass der Hebel 66 zwei in Radialrichtung der Gewindespindel 76 zueinander beabstandete und parallele Hebelteile 78, 80 aufweist, zwischen denen die Gewindespindel 76 während der Verstellbewegung geführt ist.

In Fig. 9.1bis 9.8 ist ein weiteres Ausführungsbeispiel einer erfindungsgemäßen Stützeinrichtung 2 dargestellt, bei dem in dem Antriebsstrang zwischen dem Basisteil 4 und dem Stützteil 6 eine Hebelanordnung 40 angeordnet ist, die ein Hebelgetriebe 82 aufweist.

Das Hebelgetriebe 82 weist einen ersten Hebel 84 auf, der um eine zu der Stützteilschwenkachse 8 parallele, ortsfeste Hebelschwenkachse 86 schwenkbar an dem Basisteil 4 gelagert ist. Mit dem der Hebelschwenkachse 86 abgewandten Ende des ersten Hebels 84 ist gelenkig und um eine zu der Hebelschwenkachse 86 parallele erste Hebelgelenkachse 88 an einem ersten Verbindungspunkt 90 ein Ende eines zweiten Hebels 92 verbunden. Das andere Ende des zweiten Hebels 92 ist gelenkig und um eine zu der ersten Hebelgelenkachse 88 parallele zweite Hebelgelenkachse 94 an einem zweiten Verbindungspunkt 96 schwenkbar mit einem Ende eines dritten Hebels 98 verbunden, dessen anderes Ende schwenkbar und in einer Langlochführung 100 in Achsrichtung der linearen Achse verschieblich geführt ist. Das mit dem zweiten Hebel 92 verbundene Ende des dritten Hebels 98 ist an dem zweiten Verbindungspunkt 96 in Längsrichtung des Stützteils 6 verschieblich an demselben geführt und gelenkig mit demselben verbunden.

Die Hebel 84, 92, 98 sind derart ausgebildet und mit dem Basisteil 4 bzw. dem Stützteil 6 und der Antriebseinrichtung verbunden und in Wirkungsverbindung, dass
- ausgehend von einer Ausgangsposition der Verstellbewegung in einer ersten kinematischen Phase der erste Hebel 84 um die ortsfeste Hebelschwenkachse 86 verschwenkt wird, wobei das Stützteil 6 auf dem zweiten Hebel 92 aufliegend um die Stützteilschwenkachse 8 verschwenkt wird, wobei sich der zweite Hebel 92 in Längsrichtung des Stützteils 4 weg von der Stützteilschwenkachse 8 verschiebt und wobei sich der dritte Hebel in der Langlochführung 100 in Richtung weg von der Stützteilschwenkachse 8 verschiebt, bis der dritte Hebel 98 in der Langlochführung 100 gegen einen durch das der Stützteilschwenkachse 8 gebildete Ende der Langlochführung 100 gebildeten Anschlag läuft und
- in einer zweiten kinematischen Phase der erste Hebel 84 weiter um die ortsfeste Hebelschwenkachse 86 verschwenkt wird, wobei der dritte Hebel 98 um das der Stützteilschwenkachse 8 abgewandten Ende der Langlochführung 100 verschwenkt wird, wobei das Stützteil 6 von dem ersten Verbindungspunkt 90 zwischen dem ersten Hebel 84 und dem zweiten Hebel 92 abhebt und sich der zweite Verbindungspunkt 96 zwischen dem zweiten Hebel 92 und dem dritten Hebel 98 in Richtung auf das der ersten Schwenkachse abgewandten Ende des Stützteils verschiebt, bis die Endposition der Verstellbewegung erreicht ist.

Fig. 9.5 verdeutlicht, dass das Hubführungselement 52 an der der Linearführung 30 zugewandten Seite des ersten Hebels 84 befestigt ist und mit dem in der Linearführung 30 geführten Rollenschlitten 68 zusammenwirkt. Das Verschwenken des ersten Hebels 84 um die Hebelschwenkachse 86 vollzieht sich dementsprechend in einer dem Ausführungsbeispiel gemäß Fig. 8.1 bis Fig. 8.5 entsprechenden Weise.

Fig. 9.6 bis Fig. 9.8 sind schematische Darstellungen und zeigen zur Veranschaulichung der kinematischen Phasen ein kinematisches Modell des Ausführungsbeispiels.

In der in Fig. 9.6 dargestellten ersten kinematischen Phase wird der erste Hebel 84 um die Hebelschwenkachse 86 entgegen dem Uhrzeigersinn verschwenkt. Dabei bewegt sich das dem Stützteil 6 abgewandten Ende des drittes Hebels 98 in der Langlochführung 100 in Richtung auf die Hebelschwenkachse 86, wobei das Stützteil 6 an den Verbindungspunkten 90, 96 auf dem dritten Hebel 98 aufliegt und sich der dritte Hebel 98 relativ zu dem Stützteil 6 in Richtung auf dessen freies Ende verschiebt.

Am Ende der ersten kinematischen Phase gelangt der dritte Hebel 98 an dem der Hebelschwenkachse 6 zugewandten Ende der Langlochführung 100 zur Anlage, sodass eine weitere Translationsbewegung in Richtung auf die Hebelschwenkachse 86 unterbunden ist und der dritte Hebel 98 ebenfalls entgegen dem Uhrzeigersinn verschwenkt wird. Hierbei hebt das Stützteil 6 an dem ersten Verbindungspunkt 90 von dem zweiten Hebel 92 ab, wobei sich der zweite Verbindungspunkt 96 in Richtung auf das freie Ende des Stützteils 6 verschiebt, wie in Fig. 9.7 dargestellt.

Fig. 9.8 zeigt die Endlage der Verstellbewegung.

Fig. 9.1 zeigt, dass die aus den Hebeln 84, 92 und 98 gebildete Hebelanordnung in der Endposition der Verstellbewegung eine parallelogrammartige Anordnung bildet.

Aus Fig. 9.1 ist ferner ersichtlich, dass der erste Hebel 84 und der dritte Hebel 98 eine relativ große Länge haben, während der zweite Hebel 92 als relativ kurzer Verbindungshebel ausgebildet ist. Die Längendimensionierung der Hebel 84, 92 und 98 ist so, dass die Länge des ersten Hebels 84 zuzüglich der Länge des zweiten Hebels 92 der Länge des dritten Hebels zuzüglich des Abstandes zwischen der Hebelschwenkachse 86 und dem der Hebelschwenkachse 86 abgewandten Ende der Langlochführung 100 entlang der linearen Achse entspricht.

Ferner ist insbesondere aus Fig. 9.1 und Fig. 9.2 ersichtlich, dass der dritte Hebel 98 aus zwei in Axialrichtung der Hebelschwenkachse 86 zueinander beabstandeten, parallelen Hebelteilen besteht, zwischen denen in der Ausgangsposition der Verstellbewegung der zweite Hebel 92 und das dem zweiten Hebel 92 zugewandte Ende des ersten Hebels 84 aufgenommen sind, wie aus Fig. 9.1 ersichtlich ist.

In Fig. 10.1 bis Fig. 10.7 ist ein weiteres Ausführungsbeispiel einer erfindungsgemäßen Stützeinrichtung unter Verwendung eines Hebelgetriebes 102 dargestellt.

Fig. 10.1 zeigt die Stützeinrichtung 2 in der Endposition der Verstellbewegung, während Fig. 10.2 und Fig. 10.3 die Stützeinrichtung 2 in der Ausgangsposition der Verstellbewegung zeigen.

Fig. 10.4 bis Fig. 10.7 sind schematische Ansichten zur Verdeutlichung der kinematischen Phasen der Verstellbewegung bei diesem Ausführungsbeispiel.

Wie bei den vorhergehenden Ausführungsbeispielen weist die Stützeinrichtung 2 ein Basisteil 4 und ein Stützteil 6 auf, das mit dem Basisteil 4 um eine Stützteilschwenkachse 8 verschwenkbar verbunden ist. Zum Verschwenken des Stützteils 6 relativ zu dem Basisteil 4 ist eine elektromotorische Antriebseinrichtung (Möbelantrieb) vorgesehen, die in Antriebsverbindung mit einem entlang einer linearen Achse translatorisch beweglichen Verstellelement steht.

Das Hebelgetriebe 102 weist einen einarmigen ersten Hebel 104 auf, der um eine zu der Stützteilschwenkachse 8 parallele, ortsfeste Hebelschwenkachse 106 schwenkbar an dem Basisteil 4 gelagert ist. Das Hebelgetriebe 102 weist ferner einen zweiarmigen zweiten Hebel 108 auf, wobei das der Hebelschwenkachse 106 abgewandte freie Ende des ersten Hebels 104 um eine erste Hebelgelenkachse 110 gelenkig mit dem zweiten Hebel 108 entfernt von dessen Enden verbunden ist. Ein Ende des zweiten Hebels 108 ist in einer Linearführung 112 relativ zu der Hebelschwenkachse 106 translatorisch beweglich geführt, während das andere Ende des zweiten Hebels 108 gelenkig und in Längsrichtung des Stützteils 6 verschieblich mit demselben verbunden ist.

Bei dem dargestellten Ausführungsbeispiel ist das Verstellelement durch einen Schlitten 114 gebildet, der mit der elektromotorischen Antriebseinrichtung in Antriebsverbindung steht und unter Wirkung derselben in der Linearführung 112 beweglich ist.

Die Wirkungsverbindung zwischen dem Hebelgetriebe 102, der elektromotorischen Antriebseinrichtung und dem Basisteil 4 sowie dem Stützteil 6 ist derart ausgestaltet ist, dass
- sich ausgehend von einer Ausgangsposition der Verstellbewegung in einer ersten kinematischen Phase das in der Linearführung 112 geführte Ende des zweiten Hebels 108 in Richtung auf die Hebelschwenkachse 106 verschiebt, wobei sich das andere Ende des zweiten Hebels 108 sich im Bereich des der Stützteilschwenkachse 8 abgewandten Ende des Stützteils 6 befindet, wodurch das Stützteil 6 um die Stützteilschwenkachse 8 verschwenkt wird, und
- in einer zweiten kinematischen Phase sich das der Hebelschwenkachse 106 zugewandte Ende des zweiten Hebels 108 weiter in Richtung auf die Hebelschwenkachse 106 verschiebt, während sich das der Hebelschwenkachse 106 abgewandte Ende des zweiten Hebels 108 relativ zu dem Stützteil 6 in Richtung auf die Stützteilschwenkachse verschiebt, wodurch das Stützteil 6 relativ zu den Basisteil 4 weiter um die Stützteilschwenkachse 8 verschwenkt wird, bis die Endposition der Verstellbewegung erreicht ist.

Fig. 10.3 bis Fig. 10.6 sind schematische Darstellungen und zeigen zur Veranschaulichung der kinematischen Phasen ein kinematisches Modell des Ausführungsbeispiels.

In der unverstellten Ausgangsposition der Verstellbewegung liegt das Stützteil 6 flach auf dem Basisteil 4 auf, wobei die Hebel 104, 108 flach in der Linearführung 112 liegen. In dieser Position ist das dem Stützteile 6 zugewandte Ende des zweiten Hebels 108 beabstandet zu dem freien Ende des Stützteils 6 angeordnet.

Ausgehend von dieser Position wird der Schlitten 114 mittels der elektromotorischen Antriebseinrichtung so angetrieben, dass er sich in der Zeichnung nach links bewegt und hierbei gegen das in der Linearführung 112 geführte Ende des zweiten Hebels drückt, so dass dieses Ende in der Linearführung 112 in der Zeichnung nach links gedrückt wird, wodurch der erste Hebel 104 in der Zeichnung entgegen dem Uhrzeigersinn um die Hebelschwenkachse 106 und der zweite Hebel 108 um die Hebelgelenkachse 110 relativ zu dem ersten Hebel 104 im Uhrzeigersinn verschwenkt wird.

Hierbei bewegt sich das an dem Stützteil 6 geführte Ende des zweiten Hebels 108 in Richtung auf das freie Ende des Stützteils 6, bis der Hebel 108 an diesem freien Ende gegen einen Anschlag läuft, wie in Fig. 10.4 dargestellt.

Bei einer weiteren Bewegung des Schlittens 114 in der Linearführung 112 in der Zeichnung nach links verschwenkt der zweite Hebel 108 weiter im Uhrzeigersinn um die Hebelgelenkachse 110, wobei das Stützteil 6 weiter in der Zeichnung im Uhrzeigersinn verschwenkt wird, wie in Fig. 10.5 dargestellt.

Bei einer weiteren Bewegung des Schlittens 114 in der Linearführung 112 in der Zeichnung nach links wird das Stützteil 6 weiter im Uhrzeigersinn verschwenkt, wobei das an dem Stützteil 6 geführte Ende des zweiten Hebels 108 beginnt, sich weg von dem freien Ende des Stützteil 6 in Richtung auf die Stützteilschwenkachse 8 zu bewegen, bis die in Fig. 10.6 dargestellte Endlage der Verstellbewegung erreicht ist.

## Patentansprüche

1. Elektromotorisch verstellbare Stützeinrichtung (2) zum Abstützen einer Polsterung eines Sitz- und/oder Liegemöbels, insbesondere einer Matratze eines Bettes,
mit einem Basisteil (4),
mit einem Stützteil (6), das um eine Stützteilschwenkachse (8) verschwenkbar mit dem Basisteil (4) verbunden ist und
mit einer elektromotorischen Antriebseinrichtung (10), die zur Schwenkverstellung des Stützteils (6) relativ zu dem Basisteil (4) mit dem Basisteil (4) und dem Stützteil (6) in
Wirkungsverbindung steht,
wobei das Basisteil (4) und das Stützteil (6) derart ausgebildet sind und derart mit der Antriebseinrichtung (10) in Wirkungsverbindung stehen, dass das Stützteil (6) zwischen einer unverstellten Ausgangsposition, in der das Stützteil (6) flach auf dem Basisteil (4) aufliegt, und einer Endposition der Verstellbewegung verstellbar ist, in der das Stützteil (6) winkelig zu dem Basisteil (4) angeordnet ist,
wobei,
die Antriebseinrichtung (10) wenigstens einen Antriebstrang (24, 26) aufweist, durch den die Antriebseinrichtung (10) in Antriebsverbindung mit einem entlang einer linearen Achse translatorisch beweglichen Verstellelement (32) steht, derart, dass das Verstellelement (32) mittels der Antriebseinrichtung (10) zwischen einer Ausgangsposition, die der unverstellten Ausgangsposition des Stützteils (6) entspricht, und einer Endposition, die der Endposition der Verstellbewegung entspricht, beweglich ist, wobei die Antriebseinrichtung (10) derart ausgebildet ist und mit dem Verstellelement (32) in Wirkungsverbindung steht, dass bei Betätigung der Antriebseinrichtung (10) das Verstellelement (32) entlang seiner linearen Achse translatorisch von der Antriebseinrichtung (10) weg auf die Stützteilschwenkachse (8) zu bewegt wird zur Verstellung des Stützteils (6) relativ zu dem Basisteil (4) und
wobei, an wenigstens einem der Teile (4, 6) wenigstens ein keilartig wirkendes Hubführungselement (34) angeordnet ist, das derart geformt ist und mit dem Verstellelement (32) in Wirkungsverbindung steht oder bringbar ist, dass bei einer Relativbewegung zwischen dem Verstellelement (32) und dem Hubführungselement (34) entlang der linearen Achse das Stützteil (6) relativ zu dem Basisteil (4) um die Stützteilschwenkachse (8) verschwenkt wird.

2. Stützeinrichtung nach Anspruch 1, **dadurch gekennzeichnet, dass**
- das keilartig wirkende Hubführungselement (34) an dem Stützteil (6) und/oder im Bereich der Stützteilschwenkachse (8) an dem Stützteil (6) angeordnet ist, und/oder
- das Verstellelement (32) an dem Basisteil (4) angeordnet ist.

3. Stützeinrichtung nach einem der vorhergehenden Ansprüche, **dadurch gekennzeichnet, dass** das Verstellelement (32) nasenartig und über das Basisteil (4) hervorragend ausgebildet und in der Ausgangsposition der Verstellbewegung in einer an dem Stützteil (6) gebildeten Ausnehmung aufgenommen ist, deren Innenwandung eine Anlagefläche für das Verstellelement (32) bildet, deren Querschnitt sich in Richtung auf die Stützteilschwenkachse (8) derart verjüngt, dass das Stützteil (6) bei einer translatorischen Bewegung des Verstellelements (32) in Richtung auf die Stützteilschwenkachse (8) um die Stützteilschwenkachse (8) verschwenkbar ist oder verschwenkt wird.

4. Stützeinrichtung nach Anspruch 3, **dadurch gekennzeichnet, dass** die Ausnehmung in dem Stützteil (6) oder in einem mit dem Stützteil (6) verbundenen separaten Bauteil gebildet ist.

5. Stützeinrichtung nach Anspruch 4, **dadurch gekennzeichnet, dass** das Bauteil aus Kunststoff besteht, vorzugsweise als Spritzgussteil ausgebildet ist.

6. Stützeinrichtung nach einem der vorhergehenden Ansprüche, **dadurch gekennzeichnet, dass** die Antriebseinrichtung (10) zusätzlich
- wenigstens einen mit einem Elektromotor in Wirkungsverbindung stehenden Bowdenzug mit einer Ummantelung und einem in der Ummantelung aufgenommenen Zugseil aufweist, dessen bewegliches Teil mit dem Verstellelement zur translatorischen Bewegung desselben entlang der linearen Achse in Wirkungsverbindung steht.

7. Stützeinrichtung nach einem der vorhergehenden Ansprüche, **dadurch gekennzeichnet, dass** zur Verstellung des Stützteiles (6) relativ zu dem Basisteil (4) sich das Verstellelement (32) in Anlage an dem Hubführungselement (34) befindend relativ zu demselben translatorisch bewegt, wobei das Hubführungselement (34) derart ausgebildet bzw. geformt ist und derart mit dem Verstellelement (32) in Wirkungsverbindung steht, dass bei einer translatorischen Relativbewegung zwischen dem Verstellelement (32) und dem Hubführungselement (34) das Stützteil (6) relativ zu dem Basisteil (4) um die Stützteilschwenkachse (8) verschwenkt wird.

8. Stützeinrichtung nach einem der vorhergehenden Ansprüche, **dadurch gekennzeichnet, dass** wenigstens ein Hubführungselement (34) einen sich entlang der linearen Achse des Verstellelements (32) wenigstens abschnittsweise erweiternden Querschnitt aufweist, wobei sich der Querschnitt entlang der linearen Achse bevorzugt derart erweitert, dass sich das Verstellelement (32) im Bereich der Ausgangslage der Verstellbewegung in Anlage an einem Abschnitt geringeren oder minimalen Querschnitts des Hubführungselements (34) und im Bereich der Endlage der Verstellbewegung in Anlage an einem Abschnitt größeren oder maximalen Querschnitts des Hubführungselements (34) befindet.

9. Stützeinrichtung nach Anspruch 8, **dadurch gekennzeichnet, dass** wenigstens ein Hubführungselement (34) derart geformt ist, dass sich sein Querschnitt wenigstens abschnittsweise bogenförmig oder rampenartig erweitert.

10. Stützeinrichtung nach einem der vorhergehenden Ansprüche, **dadurch gekennzeichnet, dass** in dem Antriebsstrang (24, 26) zwischen dem Basisteil (4) und dem Stützteil (6) eine Hebelanordnung (40) mit wenigstens einem Hebel angeordnet ist.

11. Stützeinrichtung nach Anspruch 10, **dadurch gekennzeichnet, dass** die Hebelanordnung (40) eine Aufstellhebelanordnung (42) mit wenigstens einem Aufstellhebel (44, 50) aufweist, wobei
die Aufstellhebelanordnung (42) insbesondere einen ersten Aufstellhebel (44) aufweist, dessen eines Ende gelenkig und um eine erste Gelenkachse (46) mit dem Antriebsorgan (28) oder einem damit verbundenen Bauteil verbunden ist und dessen anderes Ende gelenkig und um eine zweite Gelenkachse (48) mit einem zweiten Aufstellhebel (50) verbunden ist, dessen freies Ende mit dem keilartig wirkenden Hubführungselement (34) in Wirkungsverbindung steht, wobei die Wirkungsverbindung zwischen dem zweiten Aufstellhebel (50) und dem Hubführungselement (34) derart ausgestaltet ist, dass ausgehend von der Ausgangsposition der Verstellbewegung in einer ersten kinematischen Phase die Aufstellhebel (44, 50) unaufgestellt eine translatorische Bewegung ausführen, wobei das freie Ende des zweiten Aufstellhebels (50) mit dem Hubführungselement (34) zusammenwirkt zum Verschwenken des Stützteils (6) relativ zu dem Basisteil (4), und dass in einer zweiten kinematischen Phase das freie Ende des zweiten Aufstellhebels (50) gegen einen Anschlag läuft, sodass sich die Aufstellhebel (44, 50) um die zweite Gelenkachse (48) relativ zueinander verschwenkend aufstellen, wodurch das Stützteil (6) relativ zu dem Basisteil (4) weiter um die Stützteilschwenkachse verschwenkt, bis die Endposition der Verstellbewegung erreicht ist.

12. Stützeinrichtung nach einem der vorhergehenden Ansprüche, **dadurch gekennzeichnet, dass** das Verstellelement (32) entlang der linearen Achse in einer an dem Basisteil (4) gebildeten Linearführung (30) geführt ist, wobei
die Aufstellhebelanordnung (42) bevorzugt in der Linearführung (30) geführt ist.

13. Stützeinrichtung nach einem der Ansprüche 10 bis 12, **dadurch gekennzeichnet, dass** die Hebelanordnung ein Hebelgetriebe (82 bzw. 102) aufweist.

14. Stützeinrichtung nach Anspruch 13, **dadurch gekennzeichnet, dass** das Hebelgetriebe (82) einen ersten Hebel (84) aufweist, der um eine zu der Stützteilschwenkachse (8) parallele, ortsfeste Hebelschwenkachse (86) schwenkbar an dem Basisteil (4) gelagert ist, wobei mit dem der Hebelschwenkachse (86) abgewandten Ende gelenkig und um eine zu der Hebelschwenkachse parallele erste Gelenkachse (88) gelenkig an einem ersten Verbindungspunkt (90) ein Ende eines zweiten Hebels (92) verbunden ist, dessen anderes Ende gelenkig und um eine zu der ersten Gelenkachse (88) parallele zweite Gelenkachse (94) an einem zweiten Verbindungspunkt (96) schwenkbar mit einem Ende eines dritten Hebels (98) verbunden ist, dessen anderes Ende schwenkbar und in einer Langlochführung in Achsrichtung der linearen Achse verschieblich geführt ist, wobei das mit dem zweiten Hebel (92) verbundene Ende des dritten Hebels (98) an dem zweiten Verbindungspunkt (96) in Längsrichtung des Stützteils (6) verschieblich an demselben geführt und gelenkig mit demselben verbunden ist, wobei die Hebel (84, 92, 98) derart ausgebildet und mit dem Basisteil (4) bzw. dem Stützteil (6) und der Antriebseinrichtung verbunden sind und in Wirkungsverbindung stehen, dass
- ausgehend von einer Ausgangsposition der Verstellbewegung in einer ersten kinematischen Phase der erste Hebel (84) um die ortsfeste Hebelschwenkachse (8) verschwenkt wird, wobei das Stützteil (6) auf dem zweiten Hebel (92) aufliegend um die Stützteilschwenkachse (8) verschwenkt wird, wobei sich der zweite Hebel (92) in Längsrichtung des Stützteils (6) weg von der Stützteilschwenkachse (8) verschiebt und wobei sich der dritte Hebel (98) in der Langlochführung (100) in Richtung weg von der Stützteilschwenkachse (8) verschiebt, bis der dritte Hebel (98) in der Langlochführung (100) gegen einen durch das der Stützteilschwenkachse (8) abgewandte Ende der Langlochführung (100) gebildeten Anschlag läuft und
- in einer zweiten kinematischen Phase der erste Hebel (84) weiter um die ortsfeste Hebelschwenkachse (86) verschwenkt wird, wobei der dritte Hebel (98) um das der Stützteilschwenkachse (8) abgewandte Ende der Langlochführung (100) verschwenkt wird, wobei das Stützteil (6) von dem ersten Verbindungspunkt (90) zwischen dem ersten Hebel (84) und dem zweiten Hebel (92) abhebt und sich der zweite Verbindungspunkt (96) zwischen dem zweiten Hebel (92) und dem dritten Hebel (98) in Richtung auf das der ersten Schwenkachse abgewandten Ende des Stützteils verschiebt, bis die Endposition der Verstellbewegung erreicht ist.

15. Stützeinrichtung nach Anspruch 13, **dadurch gekennzeichnet, dass** das Hebelgetriebe (102) einen einarmigen ersten Hebel (104) aufweist, der um eine zu der Stützteilschwenkachse (8) parallele, ortsfeste Hebelschwenkachse (106) schwenkbar an dem Basisteil (4) gelagert ist, und einen zweiarmigen zweiten Hebel (108) aufweist, wobei das der Hebelschwenkachse (106) abgewandte freie Ende des ersten Hebels (104) um eine erste Gelenkachse 110) gelenkig mit dem zweiten Hebel (108) entfernt von dessen Enden verbunden ist, wobei ein Ende des zweiten Hebels (108) in einer Linearführung relativ zu der Hebelschwenkachse (106) translatorisch beweglich geführt ist und wobei das andere Ende des zweiten Hebels (108) gelenkig und in Längsrichtung des Stützteils (6) verschieblich mit demselben verbunden ist, wobei die Wirkungsverbindung zwischen dem Hebelgetriebe (102), der Antriebseinrichtung (10) und dem Basisteil (4) sowie dem Stützteil (6) derart ausgestaltet ist, dass
- sich ausgehend von einer Ausgangsposition der Verstellbewegung in einer ersten kinematischen Phase das in der Linearführung geführte Ende des zweiten Hebels (108) in Richtung auf die Hebelschwenkachse (106) verschiebt, wobei sich das andere Ende des zweiten Hebels (108) im Bereich des der Stützteilschwenkachse (8) abgewandten Endes des Stützteils (6) befindet, wodurch das Stützteil (6) um die Stützteilschwenkachse (8) verschwenkt wird, und
- in einer zweiten kinematischen Phase sich das der Hebelschwenkachse 106) zugewandte Ende des zweiten Hebels (108) weiter in Richtung auf die Hebelschwenkachse (106) verschiebt, während sich das der Hebelschwenkachse (106) abgewandte Ende des zweiten Hebels (108) relativ zu dem Stützteil (6) in Richtung auf die Stützteilschwenkachse (8) verschiebt, wodurch das Stützteil (6) relativ zu dem Basisteil (4) weiter um die Stützteilschwenkachse (8) verschwenkt wird, bis die Endposition der Verstellbewegung erreicht ist.

## Claims

1. Electromotively adjustable support means (2) for supporting a cushioning of an item of furniture for sitting and/or lying, in particular a mattress of a bed,
comprising a base part (4),
comprising a support part (6) that is connected to the base part (4) so as to be pivotable about a seat part pivot axis (8), and
comprising an electromotive drive means (10) which is in operative connection with the base part (4) and the seat part (6) for pivoting adjustment of the support part (6) relative to the base part (4),
wherein the base part (4) and the support par (6) are configured in such a way and are in operative connection with the drive means (10) in such a way that the support part (6) is adjustable between an unadjusted initial position in which the support part (6) lies flat on the base part (4) and an end position of the adjustment movement in which the support part (6) is arranged at an angle to the base part (4),
wherein the drive means (10) comprises at least one drivetrain (24, 26) by which the drive means (10) is in driving connection with an adjustment element (32) that is movable in translation along a linear axis, such that the adjustment element (32) is movable by means of the drive means (10) between an initial position that corresponds to the unadjusted initial position of the support part (6) and an end position that corresponds to the end position of the adjustment movement, wherein
the drive means (10) is configured and is in operative connection with the adjustment element (32) in such a way that upon actuation of the drive means (10) the adjustment element (32) is moved along its linear axis translationally away from the drive means (10) towards the support part pivot axis (8) for adjusting the support part (6) relative to the base part (4), and
wherein at least one stroke guide element (34) that acts in a wedge-like manner is arranged on at least one of the parts (4, 6), which guide element is shaped and is in or can be brought into an operative connection with the adjustment element (32) in such a way that in the event of a relative movement between the adjustment element (32) and the stroke guide element (34) along the linear axis the support part (6) is pivoted relative to the base part (4) about the support part pivot axis (8).

2. Support means according to claim 1, **characterised in that**
- the stroke guide element (34) acting in a wedge-like manner is arranged on the support part (6) and/or in the region of the support part pivot axis (8) on the support part (6), and/r
- the adjustment element (32) is arranged on the base part (4).

3. Support means according to any of the preceding claims, **characterised in that** the adjustment element (32) is configured in a nose-like manner and so as to protrude beyond the base part (4), and in the initial position of the adjustment movement is received in a recess formed on the support part (6), the inner wall of which recess forms a contact surface for the adjustment element (32), the cross-section of which tapers in the direction towards the support part pivot axis (8) in such a way that the support part (6) is pivotable or pivoted about the support part pivot axis (8) in the event of a translational movement of the adjustment element (32) in the direction towards the support part pivot axis (8).

4. Support means according to claim 3, **characterised in that** the recess is formed in the support part (6) or in a separate component connected to the support part (6).

5. Support means according to claim 4, **characterised in that** the component consists of plastics material, preferably is formed as an injection-moulded part.

6. Support means according to any of the preceding claims, **characterised in that** the drive means (10) additionally
- comprises at least one Bowden cable that is in operative connection with an electric motor and has a sheathing and a pulling cable arranged in the sheathing, the movable part of which is in operative connection with the adjustment element for the translational movement thereof along the linear axis.

7. Support means according to any of the preceding claims, **characterised in that** for adjusting the support part (6) relative to the base part (4) the adjustment element (32), in contact on the stroke guide element (34), moves translationally relative thereto, wherein the stroke guide element (34) is configured or shaped in such a way and is in operative connection with the adjustment element (32) in such a way that in the event of a translational relative movement between the adjustment element (32) and the stroke guide element (34) the support part (6) is pivoted relative to the base part (4) about the support part pivot axis (8).

8. Support means according to any of the preceding claims, **characterised in that** at least one stroke guide element (34) has a cross-section that widens at least in portions along the linear axis of the adjustment element (32), wherein
the cross-section preferably widens along the linear axis in such a way that the adjustment element (32) is in contact on a portion of the stroke guide element (34) having a smaller or minimum cross-section in the region of the initial position of the adjustment movement, and is in contact on a portion of the stroke guide element (34) having a larger or maximum cross-section in the region of the end position of the adjustment movement.

9. Support means according to claim 8, **characterised in that** at least one stroke guide element (34) is shaped such that its cross-section widens in an arcuate or ramp-like manner, at least in portions.

10. Support means according to any of the preceding claims, **characterised in that** a lever arrangement (40) comprising at least one lever is arranged in the drivetrain (24, 26) between the base part (4) and the supporting part (6).

11. Support means according to claim 10, **characterised in that** the lever arrangement (40) comprises an erection lever arrangement (42) having at least one erection lever (44, 50) wherein
the erection lever arrangement (42) in particular comprises a first erection lever (44), one end of which is connected hingedly and about a first hinge axis (46) to the drive member (28) or a component connected thereto, and the other end of which is connected hingedly and about a second hinge axis (48) to a second erection lever (50), the free end of which is in operative connection with the stroke guide element (34) that acts in a wedge-like manner, wherein the operative connection between the second erection lever (50) and the stroke guide element (34) is configured such that, proceeding from the initial position of the adjustment movement, in a first kinematic phase the erection levers (44, 50) form a translational movement unerected, wherein the free end of the second erection lever (50) interacts with the stroke guide element (34) for pivoting the support part (6) relative to the base part (4), and that in a second kinematic phase the free end of the second erection lever (50) strikes a stop, such that the erection levers (44, 50) are erected in a pivoting manner relative to one another about the second hinge axis (48), as a result of which the support part (6) pivots further about the support part pivot axis, relative to the base part (4), until the end position of the adjustment movement is reached.

12. Support means according to any of the preceding claims, **characterised in that** the adjustment element (32) is guided along the linear axis in a linear guide (30) formed on the base part (4), wherein
the erection lever arrangement (42) is preferably guided in the linear guide (30).

13. Support means according to any of claims 10 to 12, **characterised in that** the lever arrangement comprises a lever transmission (82 or 102).

14. Support means according to claim 13, **characterised in that** the lever transmission (82) comprises a first lever (84) which is mounted on the base part (4) so as to be pivotable about a lever pivot axis (86) that is stationary and is in parallel with the support part pivot axis (8), wherein an end of a second lever (92) is hingedly connected to the end facing away from the lever pivot axis (86) and hingedly about a first hinge axis (88) in parallel with the lever pivot axis to a first connection point (90), the other end of which second lever is pivotably connected to an end of a third lever (92), hingedly and so as to be pivotable about a second hinge axis (92) in parallel with the first hinge axis (88), at a second connection point (96), the other end of which third lever is pivotably guided in a displaceable manner in a slot guide in the axial direction of the linear axis, wherein the end of the third lever (98) connected to the second lever (92) is guided on the support part (6) so as to be displaceable in the longitudinal direction thereof and is hingedly connected thereto, at a second connection point (96), wherein the levers (84, 92, 98) are configured and are connected to and in operative connection with the base part (4) or the support part (6) and the drive means in such way that
- proceeding from an initial position of the adjustment movement, in a first kinematic phase the first lever (84) is pivoted about the stationary lever pivot axis (8), wherein the support part (6) is pivoted about the support part pivot axis (8) in a manner lying on the second lever (92), wherein the second lever (92) is displaced away from the support part pivot axis (8) in the longitudinal direction of the support part (6), and wherein the third lever (98) is displaced in the slot guide (100) in the direction away from the support part pivot axis (8), until the third lever (98) strikes, in the slot guide (100), against a stop formed by the end of the slot guide (100) facing away from the support part pivot axis (8), and
- in a second kinematic phase the first lever (84) is pivoted further about the stationary lever pivot axis (86), wherein the third lever (98) is pivoted about the end of the slot guide (100) facing away from the support part pivot axis (8), wherein the support part (6) lifts off the first connection point (90) between the first lever (84) and the second lever (92) and the second connection point (96) between the second lever (92) and the third lever (98) is displaced in the direction towards the end of the support part facing away from the first pivot axis, until the end position of the adjustment movement is reached.

15. Support means according to claim 13, **characterised in that** the lever transmission (102) comprises a single-armed first lever (104) which is mounted on the base part (4) so as to be pivotable about a stationary lever pivot axis (106) in parallel with the support part pivot axis (8), and a two-armed second lever (108), wherein the free end of the first lever (104) facing away from the lever pivot axis (106) is hingedly connected to the second lever (108), remote from the end thereof, so as to be pivotable about a first hinge axis (110), wherein one end of the second lever (108) is guided in a linear guide in a translationally movable manner relative to the lever pivot axis (106), and wherein the other end of the second lever (108) is hingedly connected to the support part (6) so as to be displaceable in the longitudinal direction thereof, wherein the operative connection between the lever transmission (102), the drive means (10) and the base part (4) as well as the support part (6) is configured such that
- proceeding from an initial position of the adjustment movement, in a first kinematic phase, the end of the second lever (108) guided in the linear guide is displaced in the direction towards the lever pivot axis (106), wherein the other end of the second lever (108) is located in the region of the end of the support part (6) facing way from the support part pivot axis (8), as a result of which the support part (6) is pivoted about the support part pivot axis (8), and
- in a second kinematic phase the end of the second lever (108) facing the lever pivot axis (106) is displaced further in the direction towards the lever pivot axis (106), while the end of the second lever (108) facing away from the lever pivot axis (106) is displaced, relative to the support part (6), in the direction towards the support part pivot axis (8), as a result of which the support part (6) is pivoted further about the support part pivot axis (8), relative to the base part (4), until the end position of the adjustment path is reached.

## Revendications

1. Dispositif de support (2) pouvant être ajusté par un moteur électrique pour supporter un rembourrage d'un meuble destiné à s'asseoir et/ou à s'allonger, en particulier d'un matelas d'un lit,
avec une partie de base (4),
avec une partie de support (6), qui est reliée à la partie de base (4) de manière à pouvoir pivoter autour d'un axe de pivotement de partie de support (8),
avec un dispositif d'entraînement (10) à moteur électrique, qui est en liaison fonctionnelle avec la partie de base (4) et la partie de support (6) pour l'ajustement par pivotement de la partie de support (6) par rapport à la partie de base (4),
dans lequel la partie de base (4) et la partie de support (6) sont réalisées de telle manière et sont en liaison fonctionnelle avec le dispositif d'entraînement (10) de telle manière que la partie de support (6) peut être ajustée entre une partie de départ non ajustée, dans laquelle la partie de support (6) repose à plat sur la partie de base (4), et une position finale du déplacement d'ajustement, dans laquelle la partie de support (6) est disposé selon un angle par rapport à la partie de base (4),
dans lequel
le dispositif d'entraînement (10) présente au moins une chaîne cinématique (24, 26), par laquelle le dispositif d'entraînement (10) est en liaison d'entraînement avec un élément d'ajustement (32) mobile par translation le long d'un axe linéaire de telle manière que l'élément d'ajustement (32) est mobile entre une position de départ, qui correspond à la position de départ non ajustée de la partie de support (6), et une position finale, qui correspond à la position finale du déplacement d'ajustement, au moyen du dispositif d'entraînement (10), dans lequel
le dispositif d'entraînement (10) est réalisé et est en liaison fonctionnement avec l'élément d'ajustement (32) de telle manière que, lors de l'actionnement du dispositif d'entraînement (10), l'élément d'ajustement (32) est déplacé vers l'axe de pivotement de partie de support (8) de manière à s'éloigner du dispositif d'entraînement (10) par translation le long de son axe linéaire pour ajuster la partie de support (6) par rapport à la partie de base (4), et
dans lequel
est disposé sur au moins une des parties (4, 6) au moins un élément de guidage de levage (34) agissant à la manière d'une cale, qui est mis en forme et est en liaison fonctionnelle ou peut être amené en liaison fonctionnement avec l'élément d'ajustement (32) de telle manière que lors d'un déplacement relatif entre l'élément d'ajustement (32) et l'élément de guidage de levage (34) le long de l'axe linéaire, la partie de support (6) est pivotée autour de l'axe de pivotement de partie de support (8) par rapport à la partie de base (4).

2. Dispositif de support selon la revendication 1, **caractérisé en ce que**
- l'élément de guidage de levage (34) agissant à la manière d'une cale est disposé sur la partie de support (6) et/ou sur la partie de support (6) dans la zone de l'axe de pivotement de partie de support (8), et/ou
- l'élément d'ajustement (32) est disposé sur la partie de base (4).

3. Dispositif de support selon l'une quelconque des revendications précédentes, **caractérisé en ce que** l'élément d'ajustement (32) est réalisé à la manière d'un ergot et de manière à faire saillie de la partie de base (4) et est logé, dans la position de départ du déplacement d'ajustement, dans un évidement formé par la partie de support (6), dont la paroi intérieure forme une surface d'appui pour l'élément d'ajustement (32), dont la section transversale se rétrécit de telle manière en direction de l'axe de pivotement de partie de support (8) que la partie de support (6) peut être pivotée ou est pivotée autour de l'axe de pivotement de partie de support (8) lors d'un déplacement par translation de l'élément d'ajustement (32) en direction de l'axe de pivotement de partie de support (8).

4. Dispositif de support selon la revendication 3, **caractérisé en ce que** l'évidement est formé dans la partie de support (6) ou dans un composant séparé relié à la parte de support (6).

5. Dispositif de support selon la revendication 4, **caractérisé en ce que** le composant est constitué de matière plastique, de préférence est réalisé comme une partie moulée par injection.

6. Dispositif de support selon l'une des revendications précédentes, **caractérisé en ce que** le dispositif d'entraînement (10) présente en supplément
- au moins un câble Bowden en liaison fonctionnelle avec un moteur électrique, avec une gaine et un câble de traction logé dans la gaine, dont la partie mobile est en liaison fonctionnelle avec l'élément d'ajustement pour le déplacement par translation de celui-ci le long de l'axe linéaire.

7. Dispositif de support selon l'une des revendications précédentes, **caractérisé en ce que**, pour ajuster la partie de support (6) par rapport à la partie de base (4), l'élément d'ajustement (32) se trouvant en appui sur l'élément de guidage de levage (34), se déplace par translation pat rapport à celui-ci, dans lequel l'élément de guidage de levage (34) est réalisé ou mis en forme de telle manière et est en liaison fonctionnelle avec l'élément d'ajustement (32) de telle manière que, lors d'un déplacement relatif par translation entre l'élément d'ajustement (32) et l'élément de guidage de levage (34), la partie de support (6) est pivotée autour de l'axe de pivotement de partie de support (8) par rapport à la partie de base (4).

8. Dispositif de support selon l'une quelconque des revendications précédentes, **caractérisé en ce qu'**au moins un élément de guidage de levage (34) présente une section transversale s'élargissant au moins par endroits le long de l'axe linéaire de l'élément d'ajustement (32), dans lequel
la section transversale s'élargit le long de l'axe linéaire de manière préférée de telle manière que l'élément d'ajustement (32) se trouve en appui sur une section de la section transversale plus petite ou minimale de l'élément de guidage de levage (34) dans la zone de la position de départ du déplacement d'ajustement et en appui sur une section transversale de la section transversale supérieure ou maximale de l'élément de guidage de levage (34) dans la zone de la position finale du déplacement d'ajustement.

9. Dispositif de support selon la revendication 8, **caractérisé en ce qu'**au moins un élément de guidage de levage (34) est mis en forme de telle manière que sa section transversale s'élargit au moins par endroits en forme d'arc ou à la manière d'une rampe.

10. Dispositif de support selon l'une quelconque des revendications précédentes, **caractérisé en ce qu'**un ensemble de levier (40) avec au moins un levier est disposé dans la chaîne cinématique (24, 26) entre la partie de base (4) et la partie de support (6).

11. Dispositif de support selon la revendication 10, **caractérisé en ce que** l'ensemble de levier 40) présente un ensemble de levier de redressement (42) avec au moins un levier de redressement (44, 50), dans lequel
l'ensemble de levier de redressement (42) présente en particulier un premier levier de redressement (44), dont une extrémité est reliée de manière articulée et autour d'un premier axe d'articulation (46) à l'organe d'entraînement (28) ou à un composant relié à celui-ci et dont l'autre extrémité est reliée de manière articulée et autour d'un deuxième axe d'articulation (48) à un deuxième levier de redressement (50), dont l'extrémité libre est en liaison fonctionnelle avec un élément de guidage de levage (34) agissant à la manière d'une cale, dans lequel la liaison fonctionnelle entre le deuxième levier de redressement (50) et l'élément de guidage de levage (34) est configurée de telle manière qu'en partant de la position de départ du déplacement d'ajustement, les leviers de redressement (44, 50) exécutent, dans une première phase cinématique, dans l'état non redressé, un déplacement par translation, dans lequel l'extrémité libre du deuxième levier de redressement (50) coopère avec l'élément de guidage de levage (34) pour faire pivoter la partie de support (6) par rapport à la partie de base (4), et que, dans une deuxième phase cinématique, l'extrémité libre du deuxième levier de redressement (50) se déplace contre une butée si bien que les leviers de redressement (44, 50) et le deuxième axe d'articulation (48) se redressent en pivotant les uns par rapport aux autres, ce qui permet de continuer à faire pivoter la partie de support (6) par rapport à la partie de base (4) autour de l'axe de pivotement de partie de support jusqu'à atteindre la position finale du déplacement d'ajustement.

12. Dispositif de support selon l'une des revendications précédentes, **caractérisé en ce que** l'élément d'ajustement (32) est guidé le long de l'axe linéaire dans un système de guidage linéaire (30) formé sur la partie de base (4), dans lequel l'ensemble de levier de redressement (42) est guidé de manière préférée dans le système de guidage linéaire (30).

13. Dispositif de support selon l'une des revendications 10 à 12, **caractérisé en ce que** l'ensemble de levier présente un engrenage à levier (82 ou 102).

14. Dispositif de support selon la revendication 13, **caractérisé en ce que** l'engrenage à levier (82) présente un premier levier (84), qui est monté sur la partie de base (4) de manière à pouvoir pivoter autour d'un axe de pivotement de levier (86) stationnaire parallèle à l'axe de pivotement de partie de support (8), dans lequel est reliée de manière articulée et sur un premier point de liaison (90) de manière articulée autour d'un premier axe d'articulation (88) parallèle à l'axe de pivotement de levier à l'extrémité opposée à l'axe de pivotement de levier (86) une extrémité d'un deuxième levier (92), dont l'autre extrémité est reliée à une extrémité d'un troisième levier (98) de manière articulée et de manière à pouvoir pivoter sur un deuxième point de liaison (96) autour d'un deuxième axe d'articulation (94) parallèle au premier axe d'articulation (88), dont l'autre extrémité est guidée de manière à pouvoir pivoter et de manière mobile par coulissement dans un système de guidage à trou oblong dans la direction axiale de l'axe linéaire, dans lequel l'extrémité du troisième levier (98) reliée au deuxième levier (92) est guidée sur le deuxième point de liaison (96) de manière mobile par coulissement dans la direction longitudinale de la partie de support (6) sur celle-ci et est reliée de manière articulée à celle-ci, dans lequel le levier (84, 92, 98) est réalisé et est relié à et est en liaison fonctionnelle avec la partie de base (4) ou à la partie de support (6) et au dispositif d'entraînement de telle manière que :
- en partant d'une position de départ du déplacement d'ajustement, le premier levier (84) est pivoté, dans une première phase cinématique, autour de l'axe de pivotement de levier (8) stationnaire, dans lequel la partie de support (6) est pivotée autour de l'axe de pivotement de partie de support (8) tout en reposant sur le deuxième levier (92), dans lequel le deuxième levier (92) se déplace par coulissement de manière à s'éloigner de l'axe de pivotement de partie de support (8) dans la direction longitudinale de la partie de support (6) et dans lequel le troisième levier (98) se déplace par coulissement dans une direction à l'écart de l'axe de pivotement de partie de support (8) dans le système de guidage à trou oblong (100) jusqu'à ce que le troisième levier (98) se déplace dans le système de guidage à trou oblong (100) contre une butée formée par l'extrémité du système de guidage à trou oblong (100) opposé à l'axe de pivotement de partie de support (8), et
- dans une deuxième phase cinématique, le premier levier (84) continue à être pivoté autour de l'axe de pivotement de levier (86) stationnaire, dans lequel le troisième levier (98) est pivoté autour de l'extrémité du système de guidage à trou oblong (100) opposée à l'axe de pivotement de partie de support (8), dans lequel la partie de support (6) se soulève du premier point de liaison (90) entre le premier levier (84) et le deuxième levier (92) et le deuxième point de liaison (96) entre le deuxième levier (92) et le troisième levier (98) se déplace par coulissement en direction de l'extrémité de la partie de support opposée au premier axe de pivotement jusqu'à atteindre la position finale du déplacement d'ajustement.

15. Dispositif de support selon la revendication 13, **caractérisé en ce que** l'engrenage à levier (102) présente un premier levier (104) à un bras, qui est monté sur la partie de base (4) de manière à pouvoir pivoter autour d'un axe de pivotement de levier (106) stationnaire parallèle à l'axe de pivotement de partie de support (8), et présente un deuxième levier (108) à deux bras, dans lequel l'extrémité livre du premier levier (104) opposée à l'axe de pivotement de levier (106) est reliée au deuxième levier (108) de manière éloignée de ses extrémités de manière articulée autour d'un premier axe d'articulation (110), dans lequel une extrémité du deuxième levier (108) est guidée de manière mobile par translation par rapport à l'axe de pivotement de levier (106) dans un système de guidage linéaire et dans lequel l'autre extrémité du deuxième levier (108) est reliée de manière articulée et dans la direction longitudinale de la partie de support (6) de manière mobile par coulissement à celle-ci, dans lequel la liaison fonctionnelle entre l'engrenage à levier (102), le dispositif d'entraînement (10) et la partie de base (4) et la partie de support (6) également est configurée de telle manière que
- en partant d'une position de départ du déplacement d'ajustement, l'extrémité du deuxième levier (108) guidée dans le système de guidage linéaire se déplace par coulissement, dans une première phase cinématique, en direction de l'axe de pivotement de levier (106), dans lequel l'autre extrémité du deuxième levier (108) se trouve dans la zone de l'extrémité de la partie de support (6) opposée à l'axe de pivotement de partie de support (8), ce qui permet de faire pivoter la partie de support (6) autour de l'axe de pivotement de partie de support (8), et
- dans une deuxième phase cinématique, l'extrémité du deuxième levier (108) tournée vers l'axe de pivotement de levier (106) continue à se déplacer par coulissement en direction de l'axe de pivotement de levier (106), tandis que l'extrémité du deuxième levier (108) opposée à l'axe de pivotement de levier (106) se déplace par coulissement en direction de l'axe de pivotement de partie de support (8) par rapport à la partie de support (6), ce qui permet de continuer à faire pivoter la partie de support (6) autour de l'axe de pivotement de partie de support (8) par rapport à la partie de base (4) jusqu'à atteindre la position finale du déplacement d'ajustement.
